# EUROPÄISCHE PATENTSCHRIFT

(11) **EP 1 707 075 B1**
(45) Veröffentlichungstag und Bekanntmachung des Hinweises auf die Patenterteilung: **09.04.2008**
(21) Anmeldenummer: 06005254.5
(22) Anmeldetag: 15.03.2006
(51) Int. Cl.: A47B 3/08

(54) **Falttisch und Beschlag für Falttische**
Folding table and fitting for folding table
Table pliante et ferrure pour table pliante

(30) Priorität: 30.03.2005 DE 202005005189 U
(43) Veröffentlichungstag der Anmeldung: 04.10.2006
(73) Patentinhaber: Von der Mühlen, Roland, 58256 Ennepetal (DE)
(72) Erfinder: Von der Mühlen, Roland, 58256 Ennepetal (DE)
(74) Vertreter: Dörner, Lothar

(56) Entgegenhaltungen:
- EP-A- 0 572 331
- GB-A- 2 392 204
- US-A- 5 490 467
- PATENT ABSTRACTS OF JAPAN Bd. 2000, Nr. 05, 14. September 2000 (2000-09-14) & JP 2000 060645 A (SATO GIKEN:KK), 29. Februar 2000 (2000-02-29)

## Beschreibung

Die Erfindung betrifft einen Beschlag nach dem Oberbegriff des Schutzanspruchs 1.

Zur Platz sparenden Lagerung von Tischen werden Tische häufig als Falttisch ausgebildet. Es ist bekannt, an der Unterseite der Tischplatte gegenüberliegend zwei U-förmige Rohre schwenkbar zu befestigen. Diese Rohre bilden jeweils ein Paar Tischbeine. Zur Platz sparenden Lagerung des Tisches werden die Schenkel der U-förmigen Rohre entgegengerichtet an die Tischplatte geschwenkt. Derartige Konstruktionen erweisen sich dann als problematisch, wenn die Länge der Tischplatte geringer ist, als die zweifache Länge eines Tischbeins bzw. eines Schenkels des U-förmigen Rohres.

Weiterhin sind Falttische bekannt, bei denen die beiden U-förmigen Rohre unterschiedliche Schenkelabstände aufweisen, so dass die Schenkel des einen Rohres beim Anlegen an die Tischplatte in das "U" des gegenüberliegenden Rohres eingreifen. Hierdurch wird jedoch die Stabilität des Tisches beeinträchtigt.

Die Erfindung hat einen Beschlag, insbesondere für Falttische, zum Gegenstand. Ein solcher Beschlag ist aus GB 2 392 204 A bekannt. Der bekannte Beschlag dient der Befestigung von schwenkbaren, als U-förmigen Rohrgestänge ausgeführten Tischbeinpaaren an einer Tischplatte. An der Grundplatte der Tischplatte ist ein Führungsarm vorgesehen, der in einen Schenkel des Rohrgestänges befestigbar ist. Der Führungsarm ist in einer schräg nicht rechtwinklig zur Schwenkachse der Lagerung verlaufenden Führungsbahn geführt.

Der Erfindung liegt die Aufgabe zugrunde, einen Beschlag zur Befestigung von als einem U-förmigen Rohrgestänge ausgeführten Tischbeinpaaren zu schaffen, der ein problemloses Anlegen der Tischbeinrohre an die Tischplatte unter Gewährleistung maximaler Stabilität ermöglicht. Gemäß der Erfindung wird diese Aufgabe durch die Merkmale des kennzeichnenden Teils des Schutzanspruchs 1 gelöst.

Mit der Erfindung ist ein Beschlag zur Befestigung von als U-förmigen Rohrgestängen ausgeführten Tischbeinen geschaffen, der ein problemloses Anlegen der Tischbeinrohre an die Tischplatte unter Gewährleistung maximaler Stabilität ermöglicht. Bei der Erfindung ist die Führungsbahn durch eine Ausnehmung in der Grundplatte gebildet, deren Breite etwa der Breite des Führungsarms entspricht, wobei der Führungsarm in die Ausnehmung eingreift. Hierdurch ist eine einfache und robuste Führung erzielt, die zudem kostengünstig herstellbar ist.

In Weiterbildung der Erfindung ist der Führungsarm rinnenartig ausgeführt, wobei die Innenkontur des Führungsarms mit der Außenkontur des Schenkels des Rohrgestänges korrespondiert. Hierdurch ist ein Platz sparendes Anlegen des Rohrgestänges an den Führungsarm erzielt.

Bevorzugt weist der Führungsarm zwei seitliche, parallel zueinander angeordnete Stege auf, deren Abstand etwa der Breite eines Schenkels des Rohrgestänges entspricht. Vorteilhaft weisen die Stege jeweils eine diametral zueinander angeordnete Bohrung auf. Hierdurch ist eine kostengünstige Befestigung des Führungsarms an den Schenkel des Rohrgestänges, beispielsweise mittels Schraube oder Niet, ermöglicht.

In Ausgestaltung der Erfindung ist die Aufnahme zur schwenk- und verschiebbaren Lagerung des Rohrgestänges durch einen Absatz gebildet, der eine kreisrunde Durchführung aufweist. Hierdurch ist eine kostengünstige und zugleich robuste Lagerung des Rohrgestänges hervorgerufen.

Bevorzugt weist der Führungsarm an seinem der Ausnehmung zugewandten Ende einen abgewinkelten Führungskopf mit seitlichen Flügeln auf, welche die Ausnehmung unterhalb der Grundplatte hintergreifen. Hierdurch ist ein sicherer Sitz des Führungsarms in der Ausnehmung gewährleistet.

In anderer Ausgestaltung der Erfindung weist der Führungskopf eine abgeschrägte Anschlagfläche auf und es ist ein Riegel vorgesehen, der mit der Anschlagfläche korrespondiert und über den der Führungsarm blockierbar ist. Hierdurch ist ein ungewolltes Einschwenken der Tischbeine vermieden.

In vorteilhafter Weiterbildung der Erfindung ist der Riegel mit einem Riegelgestänge verbunden, über das der Riegel verschiebbar ist. Hierdurch ist eine einfache Bedienung des Riegels erzielt. Bevorzugt steht das Gestänge mit einem Drehhebel in Verbindung, über den das Gestänge entlang seiner Achse verschiebbar ist.

In Ausgestaltung der Erfindung ist der Riegel über eine Feder vorgespannt. Hierdurch ist eine straffe Anordnung von Riegel und Gestänge erzielt.

In weiterer Ausgestaltung der Erfindung ist der Drehhebel zugleich mit dem Gestänge eines parallel zu dem Beschlag angeordneten weiteren Beschlages verbunden, wobei das Gestänge des gegenüberliegenden Beschlages bei Betätigung des Drehhebels relativ zum Gestänge in entgegengesetzter Richtung bewegbar ist.

Hierdurch ist eine gleichzeitige Verriegelung von zwei Beschlägen mit einem Handgriff ermöglicht. Vorteilhaft ist der zweite Beschlag spiegelsymmetrisch zum ersten ausgebildet.

Gegenstand der Erfindung ist auch ein Falttisch, basierend auf einer vorzugsweise rechteckigen Tischplatte, an deren Unterseite parallel zueinander zwei Tischbeinpaare angeordnet sind, die durch zwei U-förmige Rohrgestänge gebildet sind, welche gegeneinander schwenkartig an der Tischplatte gelagert sind, wobei die Lagerung wenigstens eines Rohrgestänges eine Führung mit schräger Führungsbahn aufweist, über die das Rohrgestänge beim Einklappen in eine seitlich versetzte Position zwangsgeführt ist, dadurch gekennzeichnet, dass die Lagerung des Rohrgestänges über einen Beschlag (2) nach einem der Ansprüche 1 bis 12 erfolgt.

Andere Weiterbildungen und Ausgestaltungen der Erfindung sind in den übrigen Unteransprüchen angegeben. Ein Ausführungsbeispiel der Erfindung ist in den Zeichnungen dargestellt und wird nachfolgend im Einzelnen beschrieben. Es zeigen:
- Fig. 1: die dreidimensionale Darstellung eines Falttisches in teilweise eingeklappter Position;
- Fig. 2: den Falttisch gemäß Figur 1 in vollständig eingeklappter Position;
- Fig. 3: die Detailansicht eines Tischbeinpaares in halb eingeklappter Position;
- Fig. 4: die dreidimensionale Darstellung eines Beschlages mit eingesetztem U-Rohrprofil;
- Fig. 5: die Darstellung eines Beschlagpaares in entriegelter Position von unten und
- Fig. 6: die Darstellung gemäß Figur 5 in verriegelter Position.

Der als Ausführungsbeispiel gewählte Falttisch besteht im Wesentlichen aus einer Tischplatte 1, an deren dem Boden zugewandten Seite - Unterseite - Beschläge 2 angeordnet sind, welche über Drehhebel 3 paarweise miteinander verbunden sind und die Rohrgestänge 4 aufnehmen. Die Beschläge bilden die Lagerung für die Rohrgestänge 4.

Die Tischplatte 1 ist weitgehend rechteckig ausgeführt. Die Länge der Tischplatte entspricht etwa der eineinhalbfachen Länge eines Tischbeins. An der Unterseite der Tischplatte 1 ist im Abstand zu den Außenkanten in jeder Ecke ein Beschlag 2 angeordnet.

Der Beschlag 2 basiert auf einer im Wesentlichen rechteckig ausgeführten Grundplatte 21. An seiner der Ecke der Tischplatte 1 zugewandten Ecke ist auf der Grundplatte 21 eine Eckleiste 210 mit dreieckigem Querschnitt vorgesehen. Die Höhe der Eckleiste 210 entspricht etwa dem eineinhalbfachen Durchmesser des Rohrgestänges 4. Gegenüberliegend der Eckleiste 210 ist auf der Grundplatte 21 an dessen Längskante eine Aufnahme 22 vorgesehen. Die Aufnahme 22 weist eine kreisrunde Durchführung 221 zur Aufnahme des Rohrgestänges 4 auf. Der Innendurchmesser der Durchführung 221 entspricht im Wesentlichen dem Außendurchmesser des Rohrgestänges 4.

Die Lagerung der Rohrgestänge 4 weist eine Führung auf, die von einer Ausnehmung 23 und einem Führungsarm 24 gebildet ist. Die Ausnehmung 23 ist an ihrer der Eckleiste 210 gegenüberliegenden Querseite in die Grundplatte 21 eingebracht. Sie ist weitgehend trapezförmig ausgebildet, so dass die Längskanten der Ausnehmung 23 in Richtung der Eckleiste 210 schräg auf die Längsaußenkante der Grundplatte 21 zulaufen; die Längsachse der Ausnehmung 23 verläuft nicht parallel zur Längsachse der Tischplatte. Der Abstand der Längskanten der Ausnehmung 23 zueinander ist etwas größer als die Breite des Führungsarms 24.

Der Führungsarm 24 ist nach Art einer Rinne ausgeführt. Der Innendurchmesser der Rinne entspricht dabei etwa dem Außendurchmesser des Rohrgestänges 4. An der Längsseite des Führungsarms 24 sind auf seiner der Grundplatte 21 abgewandten Seite parallel zueinander zwei Stege 241 angeformt, an deren Enden diametral angeordnet je eine Bohrung 242 zur Aufnahme eines Niets 243 eingebracht ist. An seiner den Stegen 241 gegenüberliegenden Seite ist an dem Führungsarm 24 ein Führungskopf 244 angeformt, der schräg zueinander zulaufende Anschlagflächen 245 aufweist. Beidseitig des Führungskopfes 244 sind Flügel 246 angeformt. Der Führungsarm 24 greift derart in die Ausnehmung 23 ein, dass der Führungskopf 244 zwischen den Längskanten der Ausnehmung 23 angeordnet ist und die Flügel 246 die Ausnehmung 23 unterhalb der Grundplatte 21 hintergreifen (Figur 5).

Auf der Unterseite der Grundplatte 21 ist an ihrer der Aufnahme 22 zugewandten Längsseite ein Riegel 25 derart angeordnet, dass seine der Eckleiste 210 zugewandte Seitenkante etwa mit der der Eckleiste 210 zugewandten Querseite der Ausnehmung 23 fluchtet. Der Riegel 25 ist im Wesentlichen quaderförmig ausgeführt, wobei an dessen der Ausnehmung 23 zugewandten Seite eine schräge Anschlagfläche 252 angeformt ist, die mit der Anschlagfläche 245 des Führungsarms 24 korrespondiert. An seiner der Aufnahme 22 zugewandten Querseite ist an dem Riegel 25 ein Federsitz 251 zur Aufnahme einer Feder 26 vorgesehen. An seiner der Ausnehmung 23 abgewandten Längsseite ist an den Riegel 25 ein Gestänge 253 angeformt, an dessen freien Ende eine Nase 254 angeformt ist, welche mit einem Langloch 255 versehen ist.

Der Drehhebel 3 (vgl. insbesondere Figur 6) besteht im Wesentlichen aus einer Hebelplatte 31, in der ein Hebel 32 drehbar gelagert ist. Der Hebel 32 weist zwei Stifte 321 auf, welche an der Unterseite der Hebelplatte 31 hervortreten. Die Gestänge 253 zweier gegenüber angeordneter Beschläge 2 sind derart mit dem Hebel 32 im Eingriff, dass jeweils ein Stift 321 durch ein Langloch 255 der Nase 254 eines Gestänges 253 tritt. Die Nasen 254 der Gestänge 253 der beiden gegenüber angeordneten Beschläge 2, 2' sind dabei derart an dem jeweiligen Gestänge 253 angeformt, dass die beiden Nasen 254 unter der Hebelplatte 31 in entgegen gesetzte Richtungen nach außen zeigen.

Das Rohrgestänge 4 ist in der Durchführung 221 der Aufnahme 22 dreh- und verschiebbar gelagert. Die Schenkel 41 des Rohrgestänges 4 greifen zwischen den Stegen 241 des Führungsarms 24 ein und sind mit den Stegen 241 über Nieten 243 verbunden, die durch die Bohrungen 242 sowie durch eine - nicht dargestellte - Bohrung in den Schenkeln 42 treten.

Beim Einklappen der Tischbeine des Falttisches werden die U-förmigen Rohrgestänge 4 durch die in den schräg ausgeführten Ausnehmungen 23 geführten Führungsarme 24 in entgegen gesetzte Richtungen seitlich verschoben, so dass die Schenkel 41 der Rohrgestänge 4 parallel nebeneinander an der Tischplatte 1 anliegen (Figur 2). Beim Ausklappen der Rohrgestänge 4 werden diese wiederum seitlich in ihre ursprüngliche Position zurückverschoben, so dass die Schenkel 41 eines Rohrgestänges 4 zu denen des gegenüberliegenden Rohrgestänges 4 parallel positioniert sind. Durch Drehen des Hebels 42 werden die Riegel 25 über das Gestänge 253 in den Bereich der Ausnehmung 23 der Grundplatte 21 bewegt, sodass sich die Anschlagfläche 252 des Riegels 25 an die Anschlagfläche 245 des Führungskopfes 244 anlegt. Hierdurch wird die Position des Führungsarms 24 innerhalb der Ausnehmung 23 fixiert. Ein ungewolltes Einklappen der Tischbeine wird so verhindert.

## Patentansprüche

1. Beschlag zur Befestigung von schwenkbaren, als U-förmige Rohrgestänge (4) ausgeführten Tischbeinpaaren an einer Tischplatte, mit wenigstens einer Grundplatte (21), die wenigstens eine Aufnahme (22) zur schwenk- und verschiebbaren Lagerung des U-förmigen Rohrgestänges aufweist, wobei an der Grundplatte (21) ein Führungsarm (24) vorgesehen ist, der an einem Schenkel (41) des Rohrgestänges (4) befestigbar ist und in einer schräg, nichtrechtwinklig zur Schwenkachse der Lagerung (22) verlaufenden Führungsbahn geführt ist, **dadurch gekennzeichnet, dass** die Führungsbahn durch eine Ausnehmung (23) in der Grundplatte (21) gebildet ist, deren Breite etwa der Breite des Führungsarms (24) entspricht, wobei der Führungsarm (24) in die Ausnehmung (23) eingreift.

2. Beschlag nach Anspruch 1, **dadurch gekennzeichnet, dass** der Führungsarm (24) rinnenartig ausgeführt ist, wobei die Innenkontur des Führungsarms (24) mit der Außenkontur des Schenkels (41) des Rohrgestänges (4) korrespondiert.

3. Beschlag nach Anspruch 1 oder 2, **dadurch gekennzeichnet, dass** der Führungsarm (24) zwei seitliche, parallel zueinander angeordnete Stege (241) aufweist, deren Abstand etwa der Breite eines Schenkels (41) des Rohrgestänges (4) entspricht.

4. Beschlag nach Anspruch 3, **dadurch gekennzeichnet, dass** die Stege (241) jeweils eine diametral zueinander angeordnete Bohrung (242) aufweisen.

5. Beschlag nach einem der Ansprüche 1 bis 4, **dadurch gekennzeichnet, dass** die Aufnahme (22) zur schwenk- und verschiebbaren Lagerung des Rohrgestänges durch einen Absatz gebildet ist, der eine kreisrunde Durchführung (221) aufweist.

6. Beschlag nach einem der Ansprüche 1 bis 5, **dadurch gekennzeichnet, dass** der Führungsarm (24) an seinem der Ausnehmung (23) zugewandten Ende einen abgewinkelten Führungskopf (244) mit seitlichen Flügeln (246) aufweist, welche die Ausnehmung (23) unterhalb der Grundplatte (21) hintergreifen.

7. Beschlag nach Anspruch 6, **dadurch gekennzeichnet, dass** der Führungskopf (244) eine abgeschrägte Anschlagfläche (245) aufweist und ein Riegel (25) vorgesehen ist, der mit der Anschlagfläche (245) korrespondiert und über den der Führungsarm (24) blockierbar ist.

8. Beschlag nach Anspruch 7, **dadurch gekennzeichnet, dass** der Riegel (25) mit einem Gestänge (253) verbunden ist, über das der Riegel (25) verschiebbar ist.

9. Beschlag nach Anspruch 8, **dadurch gekennzeichnet, dass** das Gestänge (253) mit einem Drehhebel (3) in Verbindung steht, über den das Gestänge (253) entlang seiner Achse verschiebbar ist.

10. Beschlag nach einem der Ansprüche 7 bis 9, **dadurch gekennzeichnet, dass** der Riegel (25) über eine Feder (26) vorgespannt ist.

11. Beschlag nach Anspruch 10, **dadurch gekennzeichnet, dass** der Drehhebel (3) zugleich mit dem Gestänge (253') eines gegenüber dem Beschlag angeordneten weiteren Beschlages (2') verbunden ist, wobei das Gestänge (253') des gegenüberliegenden Beschlages (2') bei Betätigung des Drehhebels (3) relativ zum Gestänge (253) in entgegengesetzter Richtung bewegbar ist.

12. Beschlag nach Anspruch 11, **dadurch gekennzeichnet, dass** der zweite Beschlag (2') spiegelsymmetrisch zum ersten Beschlag ausgebildet ist.

13. Falttisch, basierend auf einer vorzugsweise rechteckigen Tischplatte (1), an deren Unterseite parallel zueinander zwei Tischbeinpaare angeordnet sind, die durch zwei U-förmige Rohrgestänge (4) gebildet sind, welche gegeneinander schwenkartig an der Tischplatte gelagert sind, wobei die Lagerung wenigstens eines Rohrgestänges (4) eine Führung (23, 24) mit schräger Führungsbahn aufweist, über die das Rohrgestänge (4) beim Einklappen in eine seitlich versetzte Position zwangsgeführt ist, wobei die Lagerung des Rohrgestänges über einen Beschlag (2) nach einem der Ansprüche 1 bis 12 erfolgt.

## Claims

1. Fitting for the attachment of folding pairs of table legs, formed as U-shaped tubular rods (4), on a table board with at least one base board (21) having at least one fixture (22) for holding the U-shaped tubular rods in such a way that they can be swivelled or shifted in position, where a guide arm (24) is provided on the base board (21) which can be attached to one leg (41) of the tubular rods (4) and is guided in a path which is diagonal but not perpendicular to the swivelling axis of the fixture (22), **characterised in that** the guideway is formed by a recess (23) in the base board (21), the width of which recess corresponds approximately to the width of the guide arm (24), where the guide arm (24) hooks into the recess (23).

2. Fitting according to claim 1, **characterised in that** the guide arm (24) is formed as a channel, where the inner contour of the guide arm (24) corresponds to the outer contour of the leg (41) of the tubular rods (4).

3. Fitting according to claim 1 or 2, **characterised in that** the guide arm (24) has two lateral webs (241) arranged parallel to one another, whose distance from one another corresponds approximately to the width of a leg (41) of the tubular rods (4).

4. Fitting according to claim 3, **characterised in that** each of the webs (241) has a hole (242), which holes are arranged diametrically to one another.

5. Fitting according to one of the claims 1 to 4, **characterised in that** the fixture (22) for holding the tubular rods in such a way that they can be swivelled or shifted, is formed by a shoulder which has a circular opening (221).

6. Fitting according to one of the claims 1 to 5, **characterised in that** the guide arm (24) has an angled guiding head (244) with lateral wings (246) at the end facing the recess (23), which hook behind the recess (23) beneath the base board (21).

7. Fitting according to claim 6, **characterised in that** the guiding head (244) has a sloping stop surface (245) and that a bar (25) is provided which corresponds to the stop surface (245) and above which the guide arm (24) can be blocked.

8. Fitting according to claim 7, **characterised in that** the bar (25) is connected with a rod (253), above which the bar (25) can be moved in position.

9. Fitting according to claim 8, **characterised in that** the rod (253) is connected to a swivelling lever (3) by means of which the rod (253) can be moved along its axis.

10. Fitting according to one of the claims 7 to 9, **characterised in that** the bar (25) is under tension from a spring (26).

11. Fitting according to claim 10, **characterised in that** the swivelling lever (3) is also connected to the rod (253') of a second fitting (2') arranged opposite the fitting, where the rod (253') of the second fitting (2') can be moved in the direction opposite to the rod (253) when the swivelling lever (3) is moved.

12. Fitting according to claim 11, **characterised in that** the second fitting (2') is a symmetrical mirror image of the first fitting.

13. Folding table based preferably on a rectangular table board (1), on the underside of which two pairs of legs are arranged parallel to one another, which are formed by two U-shaped tubular rods (4), which are fixed to the table board opposite one another in such a way that they can be swivelled, and where the fixture of at least one tubular rod (4) has a guiding device (23, 24) with a diagonal guideway, by means of which the tubular rod (4) is forced into a laterally offset position when folded in, and where the tubular rod is fixed by a fitting (2) according to one of the claims 1 to 12.

## Revendications

1. Ferrure servant à fixer, contre la plaque d'une table, des paires de pieds de table pivotants en forme de barres tubulaires (4) coudées en U, comprenant au moins une semelle (21) qui présente au moins un palier (22) dans lequel pivote et coulisse la barre tubulaire coudée en U, un bras de guidage (24) étant prévu contre la semelle (21), lequel bras est fixable contre une branche (41) de la barre tubulaire (4) et guidé dans une piste à cet effet inclinée, au tracé non perpendiculaire à l'axe de pivotement du palier (22), **caractérisée en ce que** la piste de guidage est formée par un évidement (23) ménagé dans la semelle (21), évidement dont la largeur correspond approximativement à celle du bras de guidage (24), ledit bras (24) engrenant dans l'évidement (23).

2. Ferrure selon la revendication 1, **caractérisée en ce que** le bras de guidage (24) a la forme d'une rigole, le contour intérieur du bras de guidage (24) épousant le contour extérieur de la branche (41) de la barre tubulaire (4).

3. Ferrure selon les revendications 1 ou 2, **caractérisée en ce que** le bras de guidage (24) présente deux nervures latérales (241) agencées réciproquement parallèles et dont l'écart correspond approximativement à la largeur d'une branche (41) de la barre tubulaire (4).

4. Ferrure selon la revendication 3, **caractérisée en ce que** les nervures (241) présentent chacune un alésage (242) diamétralement opposé à l'autre.

5. Ferrure selon l'une des revendications 1 à 4, **caractérisée en ce que** le palier (22) dans lequel pivote et coulisse la barre tubulaire est formé par un épaulement présentant un orifice de passage (221) circulaire.

6. Ferrure selon l'une des revendications 1 à 5, **caractérisée en ce que** le bras de guidage (24) présente, en son extrémité tournée vers l'évidement (23), une tête de guidage coudée (244) à ailettes latérales (246) qui pénètre derrière l'évidement (23) en dessous de la semelle (21).

7. Ferrure selon la revendication 6, **caractérisée en ce que** la tête de guidage (244) présente une surface-butée (245) biseautée et qu'est prévu un verrou (25) épousant la surface butée (245) et blocable via le bras de guidage (24).

8. Ferrure selon la revendication 7, **caractérisée en ce que** le verrou (25) est relié à une tringlerie (253) via laquelle il est possible de déplacer le verrou (25).

9. Ferrure selon la revendication 8, **caractérisée en ce que** la tringlerie (253) est reliée à une manette tournante (3) permettant de faire coulisser la tringlerie (253) le long d'un axe.

10. Ferrure selon l'une des revendications 7 à 9, **caractérisée en ce que** le verrou (25) se trouve sous la précontrainte d'un ressort (26).

11. Ferrure selon la revendication 10, **caractérisée en ce que** la manette tournante (3) est en même temps reliée à la tringlerie (253') d'une autre ferrure (2') située en face de la ferrure, la tringlerie (253') de la ferrure (2') située en face pouvant se déplacer dans le sens opposé à celui de la tringlerie (253) lorsqu'on actionne la manette tournante (3).

12. Ferrure selon la revendication 11, **caractérisée en ce que** la géométrie de la deuxième ferrure (2') est symétrique à celle de la première ferrure.

13. Table pliante basée sur une plaque de table (1) de préférence rectangulaire, contre la face inférieure de laquelle sont agencées deux paires de pieds de table réciproquement parallèles, paires formées par deux barres tubulaires (4) coudées en U en appui contre la table sur des paliers permettant à une paire de pivoter vers l'autre, le palier d'au moins une barre tubulaire (4) présentant un guidage (23, 24) à piste de guidage oblique via laquelle la barre tubulaire (4) est guidée de force, lorsqu'on la replie, jusque dans une position latéralement décalée, le palier de la barre tubulaire étant formé par une ferrure (2) selon les revendications 1 à 12.
